# EUROPÄISCHE PATENTSCHRIFT

(11) **EP 1 552 093 B1**
(45) Veröffentlichungstag und Bekanntmachung des Hinweises auf die Patenterteilung: **06.12.2006**
(21) Anmeldenummer: 03808681.5
(22) Anmeldetag: 18.07.2003
(51) Int. Cl.: E05C 17/34

(54) **HALTEELEMENT**
RETENTION ELEMENT
ELEMENT DE MAINTIEN

(30) Priorität: 16.10.2002 DE 10248321
(43) Veröffentlichungstag der Anmeldung: 13.07.2005
(73) Patentinhaber: HUWIL-Werke GmbH Möbelschloss- u. Beschlagfabriken, 53809 Ruppichteroth (DE)
(72) Erfinder: HIRTSIEFER, Artur, 53819 Neunkirchen-Seelscheid (DE)
(74) Vertreter: Müller, Thomas Michael
(86) Internationale Anmeldenummer: PCT/EP2003/007862
(87) Internationale Veröffentlichungsnummer: WO 2004/035973

(56) Entgegenhaltungen:
- EP-A- 1 209 308
- DE-A- 10 019 336
- GB-A- 163 869

## Beschreibung

Die Erfindung betrifft ein Halteelement mit einem ersten Arm und einem zweiten Arm, die um eine Gelenkachse drehbar miteinander verbunden sind. Das Halteelement kann zum Halten eines nach oben öffnenden Deckels oder einer nach unten öffnenden Klappe verwendet werden. Hierzu wird ein freies Ende eines der beiden Arme mit einem Korpus eines Möbels verbunden und ein freies Ende des jeweilig anderen Armes mit der Klappe oder dem Deckel.

Die DE 100 19 336 A1 zeigt ein solches Halteelement mit zwei Armen, die miteinander um eine Gelenkachse schwenkbar sind. Der erste Arm weist eine erste Reibfläche auf. Dem zweiten Arm ist eine Feststelleinheit mit einem Betätigungselement, mehreren Feststellelementen, die jeweils eine Feststellfläche bilden, und einer zweiten Reibfläche zugeordnet. Ein Bremselement mit einer Innenumfangsfläche, die eine Bremsfläche darstellt, ist mit den Feststellflächen der Feststellelemente in Reibkontakt gehalten. Ein Betätigungselement beaufschlagt in einer ersten Drehrichtung der Arme zueinander die Feststellelemente gegen die Bremsfläche. Während das Bremsmoment zwischen den Feststellelementen und der Bremsfläche in der ersten Drehrichtung größer ist als das maximale Reibmoment zwischen der ersten und der zweiten Reibfläche, ist das Bremsmoment in einer zweiten Drehrichtung der beiden Arme zueinander kleiner als das maximale Reibmoment. Dabei ist das maximale Reibmoment in der ersten Drehrichtung größer als das maximale Bremsmoment in der zweiten Drehrichtung.

Nachteilig ist jedoch, dass eine Mehrzahl von Feststellelementen vorgesehen sind, so dass die Handhabung bei der Montage erschwert ist.

In der DE 197 17 189 C2 wird ein Halteelement beschrieben, bei welchem in einer ersten Drehrichtung der beiden Arme zueinander ein höheres Drehmoment aufgewendet werden muß als in einer zweiten Drehrichtung. Somit ist beispielsweise in der Benutzung als Deckelsteller gewährleistet, dass beim Öffnen des Deckels ein geringeres Drehmoment überwunden werden muß als beim Schließen des Deckels. Beim Schließen des Deckels ist das aufzuwendende Drehmoment zum Verdrehen der beiden Arme größer als dasjenige Drehmoment, das durch die Gewichtskraft des Deckels auf das Halteelement ausgeübt wird. Dadurch ist gewährleistet, dass der Deckel in jeder beliebigen Position gehalten ist. Wohingegen aufgrund des geringen Drehmoments beim Öffnen des Deckels ein leichtes Öffnen gewährleistet ist.

Hierfür ist ein Reibring mit einer vollumfänglichen Außenverzahnung vorgesehen, der in Reibkontakt zum ersten Arm und um die Gelenkachse relativ zum ersten Arm drehbar angeordnet ist. Ein Ring des zweiten Arms ist um den Reibring angeordnet und weist eine teilumfängliche Innenverzahnung auf, die in oder außer Eingriff zur vollumfänglichen Außenverzahnung des Reibrings überführbar ist. In der ersten Drehrichtung der Arme zueinander sind die Verzahnungen in Eingriff, so dass der Reibring mit dem zweiten Arm relativ zum ersten Arm gedreht wird. Hierbei muß ein Reibmoment aufgrund des Reibkontakts zwischen dem Reibring und dem ersten Arm überwunden werden. In der zweiten Drehrichtung sind die Verzahnungen außer Eingriff, wobei der zweite Arm frei um den Reibring bewegbar ist. Hierbei ist nur ein geringes Drehmoment zum Verschwenken der Arme zueinander erforderlich.

Nachteilig ist jedoch, dass beim Bewegen der Verzahnungen, um diese in Eingriff zu überführen, eine geringe Drehbewegung in der ersten Drehrichtung vollzogen werden muß, die zu einem geringfügigen Absenken des Deckels oder der Klappe führt.

Aufgabe der vorliegenden Erfindung ist es, ein Halteelement bereitzustellen, bei dem ein geringer Freigang bei einer Drehrichtungsänderung gewährleistet ist und durch einen einfachen Aufbau eine einfache Montage erreicht wird.

Erfindungsgemäß wird die Aufgabe durch ein Halteelement, insbesondere Deckelsteller oder Klappenhalter, umfassend
- einen ersten Arm, der eine erste Reibfläche, die zumindest mittelbar in Anlage zu einer zweiten Reibfläche gehalten ist, aufweist,
- einen zweiten Arm, der um eine Gelenkachse schwenkbar mit dem ersten Arm verbunden ist,
- eine Feststelleinheit, welche
- ein Betätigungselement und
- ein Feststellelement, das eine Feststellfläche bildet, aufweist,
- wobei die Feststelleinheit dem zweiten Arm zugeordnet ist,
- ein Bremselement mit einer Innenumfangsfläche, die eine Bremsfläche darstellt, zu der die Feststellfläche in Reibkontakt gehalten ist,
- wobei das Betätigungselement in einer ersten Drehrichtung der Arme zueinander die Feststellfläche gegen die Bremsfläche mit Kraft beaufschlagt,
- wobei in der ersten Drehrichtung der beiden Arme zueinander das maximale Bremsmoment zwischen der Feststellfläche und der Bremsfläche größer ist als das maximale Reibmoment zwischen der ersten Reibfläche und der zweiten Reibfläche,
- wobei in einer zweiten Drehrichtung der beiden Arme zueinander das maximale Bremsmoment zwischen der Feststellfläche und der Bremsfläche kleiner ist als das maximale Reibmoment zwischen der ersten Reibfläche und der zweiten Reibfläche und
- wobei das maximale Reibmoment in der ersten Drehrichtung der beiden Arme zueinander größer ist als das maximale Bremsmoment in der zweiten Drehrichtung der beiden Arme zueinander,
wobei
- das Feststellelement ringförmig mit einer Außenumfangsfläche, welche die Feststellfläche darstellt, gestaltet ist und in Umfangsrichtung aufweitbar ist, und
- das Bremselement die zweite Reibfläche aufweist,
gelöst.

Ferner wird die Aufgabe durch ein Halteelement, insbesondere Deckelsteller oder Klappenhalter, umfassend
- einen ersten Arm, dem eine erste Reibfläche zugeordnet ist
- einen zweiten Arm, der um eine Gelenkachse schwenkbar mit dem ersten Arm verbunden ist,
- eine Feststelleinheit, welche
   - ein Betätigungselement,
   - ein Feststellelement, das eine Feststellfläche bildet, und
   - eine zweite Reibfläche, die zumindest mittelbar in Anlage zur ersten Reibfläche gehalten ist, aufweist,
- ein Bremselement mit einer Innenumfangsfläche, die eine Bremsfläche darstellt, zu der die Feststellfläche in Reibkontakt gehalten ist, wobei das Bremselement dem zweiten Arm zugeordnet ist,
- wobei das Betätigungselement in einer ersten Drehrichtung der Arme zueinander die Feststellfläche gegen die Bremsfläche mit Kraft beaufschlagt,
- wobei in der ersten Drehrichtung der beiden Arme zueinander das maximale Bremsmoment zwischen der Feststellfläche und der Bremsfläche größer ist als das maximale Reibmoment zwischen der ersten Reibfläche und der zweiten Reibfläche,
- wobei in einer zweiten Drehrichtung der beiden Arme zueinander das maximale Bremsmoment zwischen der Feststellfläche und der Bremsfläche kleiner ist als das maximale Reibmoment zwischen der ersten Reibfläche und der zweiten Reibfläche und
- wobei das maximale Reibmoment in der ersten Drehrichtung der beiden Arme zueinander größer ist als das maximale Bremsmoment in der zweiten Drehrichtung der beiden Arme zueinander,
wobei
das Feststellelement ringförmig mit einer Außenumfangsfläche, welche die Feststellfläche darstellt, gestaltet ist und in Umfangsrichtung aufweitbar ist,
gelöst.

Die Halteelemente beider Ausführungsformen weisen somit eine Bremseinheit auf, die die Feststelleinheit und das Bremselement umfasst. Ein Bauteil der Bremseinheit ist immer drehfest zum zweiten Arm angeordnet und ein weiteres Bauteil der Bremseinheit steht immer in Reibkontakt zum ersten Arm.

Die Außenumfangsfläche des Feststellelements ist in Anlage zur Innenumfangsfläche des Bremselements, so dass das Feststellelement und das Bremselement eine Art Trommelbremse bilden.

Bei der ersten Ausführungsform des Halteelements ist das Betätigungselement drehfest zum zweiten Arm angeordnet und das Bremselement steht in Reibkontakt zum ersten Arm. Hierbei kann das Betätigungselement an den zweiten Arm angeformt sein und somit einstückig mit diesem ausgebildet sein.

In der zweiten Ausführungsform des Halteelements ist das Bremselement drehfest zum zweiten Arm angeordnet und das Betätigungselement steht im Reibkontakt zum ersten Arm. Hierbei kann das Bremselement drehfest mit dem zweiten Arm verbunden sein oder durch den zweiten Arm gebildet sein. Im letzten Fall ist die Bremsfläche durch eine Innenumfangsfläche einer Aufnahmeausnehmung des zweiten Arms gebildet.

Da in der ersten Drehrichtung das maximale Bremsmoment größer ist als das maximale Reibmoment, ist gewährleistet, dass sämtliche Bauteile der Bremseinheit zusammen mit dem zweiten Arm relativ zum ersten Arm verdreht werden. Hierbei gleiten die beiden Reibflächen aufeinander ab, so dass zum Verdrehen der beiden Arme zueinander das Reibmoment überwunden werden muß.

In der zweiten Drehrichtung ist das maximale Bremsmoment kleiner als das maximale Reibmoment, so dass die beiden Reibflächen nicht aufeinander abgleiten sondern das Feststellelement relativ zum Bremselement verdreht wird.

Da das maximale Reibmoment in der ersten Drehrichtung größer ist als das maximale Bremsmoment in der zweiten Drehrichtung ist gewährleistet, dass in der ersten Drehrichtung ein größeres Drehmoment überwunden werden muß als in der zweiten Drehrichtung.

Das Feststellelement ist ringförmig gestaltet und weist, um in Umfangsrichtung aufweitbar zu sein, vorzugsweise an einer Stelle seines Umfangs einen Schlitz auf.

Das Feststellelement kann zwei Bremsbacken aufweisen, die über einen elastischen Verbindungssteg miteinander verbunden sind und gemeinsam die Feststellfläche bilden.

Um die Feststellfläche in der ersten Drehrichtung mit Kraft gegen die Bremsfläche beaufschlagen zu können, weist das Betätigungselement einen Betätigungsvorsprung auf, der gegen eine erste Spreizfläche und eine zweite Spreizfläche des Feststeltelements abgestützt ist. Die erste Spreizfläche ist hierbei an einer der Bremsbacken und die zweite Spreizfläche an der anderen Bremsbacke angeordnet.

Der Betätigungsvorsprung ist relativ zum Bremselement um eine Schwenkachse, die parallel zur Gelenkachse verläuft und zwischen der ersten Spreizfläche und der zweiten Spreizfläche angeordnet ist, schwenkbar.

Hierbei ist der Betätigungsvorsprung mit einer ersten Betätigungsfläche gegen die erste Spreizfläche und mit einer zweiten Betätigungsfläche gegen die zweite Spreizfläche abgestützt.

Die Betätigungsflächen weisen einen Verlauf auf, bei dem der Abstand zwischen der Abstützung der ersten Betätigungsfläche gegen die erste Spreizfläche und der Abstützung der zweiten Betätigungsfläche gegen die zweite Spreizfläche beim Verschwenken des Betätigungselements durch Verdrehen der Arme in der ersten Drehrichtung zunimmt. Somit werden beim Verschwenken des Betätigungselements durch eine Drehung der Arme in der ersten Drehrichtung die Spreizflächen auseinandergedrückt und das Bremselement aufgeweitet, so dass die Feststellfläche gegen die Bremsfläche mit Kraft beaufschlagt wird.

Zum Verschwenken des Betätigungsvorsprungs kann das gesamte Feststellelement um die Schwenkachse relativ zum Bremselement schwenkbar angeordnet sein.

Ferner kann das Betätigungselement einen Mitnehmervorsprung aufweisen, der bezogen auf die Gelenkachse gegenüber dem Schlitz zumindest mittelbar in Umfangsrichtung gegen das Feststellelement abgestützt ist. Hierdurch wird in der zweiten Drehrichtung der beiden Arme zueinander gewährleistet, dass das Betätigungselement an zwei gegenüberliegenden Stellen gegen das Feststellelement abgestützt ist, so dass ein Aufweiten des Feststellelements vermieden wird.

Der Mitnehmervorsprung kann über ein Federelement gegen das Feststellelement abgestützt sein. Somit ist das Betätigungselement grundsätzlich in derjenigen Schwenkrichtung beaufschlagt, die beim Verdrehen der beiden Arme in der ersten Drehrichtung erzeugt wird. Somit ist gewährleistet, dass die Feststellfläche spielfrei an die Bremsfläche gedrückt wird und Spiel aufgrund von Fertigungstoleranzen oder Verschleiß vermieden wird.

Bevorzugte Ausführungsbeispiele sind anhand der Zeichnungen näher erläutert. Hierin zeigt
- Figur 1: eine perspektivische Darstellung einer ersten Ausführungsform eines erfindungsgemäßen Halteelements in einer Explosionsdarstellung;
- Figur 2: eine perspektivische Darstellung des Deckels gemäß Figur 1;
- Figur 3: eine Draufsicht des ersten Arms gemäß Figur 1;
- Figur 4: eine Draufsicht des Bremselements gemäß Figur 1;
- Figur 5: eine Draufsicht des Feststellelements gemäß Figur 1;
- Figur 6: eine Draufsicht des zweiten Arms mit dem Betätigungselement des Halteelements gemäß Figur 1;
- Figur 7: eine Draufsicht des Bremselements und des Feststellelements gemäß Figur 1 im montierten Zustand;
- Figur 8: eine perspektivische Darstellung einer zweiten Ausführungsform eines erfindungsgemäßen Halteelements in einer Explosionsdarstellung;
- Figur 9: eine Draufsicht des ersten Arms gemäß Figur 8;
- Figur 10: eine Draufsicht des Feststellelements gemäß Figur 8;
- Figur 11: eine Draufsicht des Betätigungselements gemäß Figur 8;
- Figur 12: eine Draufsicht des zweiten Arms gemäß Figur 8;
- Figur 13: eine Draufsicht des Betätigungselements und des Feststellelements gemäß Figur 8 im montierten Zustand und
- Figur 14: eine perspektivische Darstellung einer dritten Ausführungsform eines erfindungsgemäßen Halteelements in einer Explosionsdarstellung.

Die Figuren 1 bis 7 zeigen eine erste Ausführungsform eines erfindungsgemäßen Halteelements und werden im folgenden zusammen beschrieben.

Das Halteelement weist einen ersten Arm 1 und einen zweiten Arm 2 auf, die zueinander um eine Gelenkachse 3 drehbar angeordnet sind. Zwischen den beiden Armen 1, 2 ist ein Bremselement 4 angeordnet, das mit einem Feststellelement 5 zusammenwirkt. Das Feststellelement 5 ist in einer ersten Drehrichtung drehfest zum Bremselement 4 gehalten und in einer zweiten Drehrichtung drehbar zu diesem. Hierzu dient ein Betätigungselement 6, welches das Feststellelement 5 in der ersten Drehrichtung beaufschlagt. Ein Deckel 7 ist mit dem Bremselement 4 über eine Schraube 8 verbunden, wobei eine Vorspannung über ein Tellerfederpaket 9 einstellbar ist.

Figur 3 zeigt den ersten Arm 1, der an einem seiner freien Enden eine erste Befestigungsbohrung 10 aufweist, um Befestigungsmittel mit dem Arm 1 verbinden zu können. Die Befestigungsmittel dienen zum Verbinden des ersten Arms 1 mit einem Deckel, einer Klappe oder dem Korpus eines Möbels. Ferner ist an dem anderen Ende des ersten Arms eine kreisringförmige erste Reibfläche. 11 gebildet, welche koaxial zur Gelenkachse 3 angeordnet ist und dem Bremselement 4 zugewandt ist.

Das in Figur 4 dargestellte Bremselement 4 weist eine zweite Reibfläche 12 auf, welche der ersten Reibfläche 11 zugewandt ist und über einen ersten Reibring 13 gegen diese abgestützt ist.

Durch eine zentrale Bohrung 14 des ersten Arms 1 ist ein Verbindungsansatz des in Figur 2 dargestellten Deckels 7 hindurchgeführt. Der Verbindungsansatz 15 weist ein von einem Kreis abweichendes Profil auf, welches in eine gegengleich ausgebildete Verbindungsausnehmung 16 des Bremselements 4 axial eingreift. Der Deckel 7 und das Bremselement 4 sind somit drehfest zueinander gehalten. An dem ersten Arm 1 ist eine dritte Reibfläche 17 gebildet, Welche der ersten Reibfläche 11 abgewandt ist und die über einen zweiten Reibring 18 in Anlage zu einer vierten Reibfläche 19, welche durch den Deckel 7 gebildet ist, steht. Mittels der Schraube 8 werden das Bremselement 4 und der Deckel 7 gegen den ersten Arm 1 verspannt.

Das Bremselement 4 ist topfförmig gestaltet und weist eine Bremsfläche 20 in Form einer Innenumfangsfläche auf. Innerhalb des Bremselements 4 ist das in Figur 5 dargestellte Feststellelement 5 angeordnet. Dieses bildet eine Feststellfläche 21 in Form einer Außenumfangsfläche, welche in Reibkontakt zur Bremsfläche 20 steht. Das Feststellelement 5 ist ringförmig gestaltet und weist über seinen Umfang einen Schlitz 22 auf, so dass das Feststellelement 5 in Umfangsrichtung aufweitbar ist. Hierzu bildet das Feststellelement 5 eine erste Bremsbacke 23 und eine zweite Bremsbacke 24, die über einen elastischen Verbindungssteg 25 miteinander verbunden sind. Somit lassen sich die Bremsbacken 23, 24 spreizen.
Ferner bildet das Feststellelement 5 eine zentrale Ausnehmung 26, welche eine erste Spreizfläche 27 an der ersten Bremsbacke 23 und eine zweite Spreizfläche 28 an der zweiten Bremsbacke 24 bildet.

In die Ausnehmung 26 greift das Betätigungselement 6 mit einem Betätigungsvorsprung 30 ein. Das Betätigungselement 6 ist, wie in Figur 6 dargestellt, an dem zweiten Arm 2 angeformt. Der Betätigungsvorsprung 30 weist eine Außenfläche 29 auf, die eine erste Betätigungsfläche 31 und eine zweite Betätigungsfläche 32 bildet. Die erste Betätigungsfläche 31 ist in Anlage zur ersten Spreizfläche 27 und die zweite Betätigungsfläche 32 in Anlage zur zweiten Spreizfläche 28 gehalten.

Ferner weist das Betätigungselement 6 einen Mitnehmervorsprung 33 auf, der ebenfalls in die Ausnehmung 26 des Feststellelements 5 eingreift. Der Mitnehmervorsprung 33 ist über eine Feder 34 gegen eine Mitnehmerfläche 35 an der zweiten Bremsbacke 24 abgestützt. Die Abstützung des Mitnehmervorsprungs 33 gegen die Mitnehmerfläche 35 ist hierbei, bezogen auf die Gelenkachse 3, gegenüber dem Schlitz 22 angeordnet.

In der ersten Drehrichtung der beiden Arme 1, 2 zueinander wird das Feststellelement 5 relativ zum Bremselement 4 um eine Schwenkachse in Richtung einer ersten Schwenkrichtung beaufschlagt, wobei die Schwenkachse zwischen der ersten Spreizfläche 27 und der zweiten Spreizfläche 28 angeordnet ist. Die Außenfläche des Betätigungsvorsprungs 30 ist derart gestaltet, dass der Abstand der Abstützung der ersten Betätigungsfläche 31 gegen die erste Spreizfläche 27 und der Abstützung der zweiten Betätigungsfläche 32 gegen die zweite Spreizfläche 28 bei Verschwenken des Feststelleiements 5 gegenüber dem Bremselement 4 in der ersten Schwenkrichtung zunimmt. Dadurch werden die beiden Spreizflächen 27, 28 und somit die beiden Bremsbacken 23, 24 auseinandergedrückt, so dass die Feststellfläche 21 radial nach außen gegen die Bremsfläche 20 beaufschlagt wird.

Das Bremsmoment zwischen der Feststellfläche 21 und der Bremsfläche 20 ist hierbei so groß bemessen, dass das Feststellelement 5 und das Bremselement 4 drehfest zueinander gehalten sind. Somit sind das Bremselement 4 und das Feststellelement 5 drehfest zum zweiten Arm 2 gehalten und drehen sich mit diesem in der ersten Drehrichtung relativ zum ersten Arm 1. Hierbei wird ein Reibmoment wirksam, welches aufgrund der aufeinander abgleitenden Reibflächen 11, 12, 17, 19 erzeugt wird.

Bei Drehung der beiden Arme 1, 2 in der zweiten Drehrichtung zueinander wird das Betätigungselement 4 in Richtung einer zweiten Schwenkrichtung um die Schwenkachse beaufschlagt, wobei die erste Betätigungsfläche 31 gegen die erste Spreizfläche 27 und der Mitnehmervorsprung 33 gegen die Mitnehmerfläche 35 an der zweiten Bremsbacke 24 beaufschlagt sind. Eine Spreizung des Feststellelements 5 wird somit vermieden, so dass das Feststellelement 5 gegenüber dem Bremselement 4 verdreht wird. Das Bremsmoment zwischen der Feststellfläche 21 und der Bremsfläche 20 ist hierbei kleiner als das Reibmoment zwischen den Reibflächen 11, 12, 17, 19. Da zudem das Bremsmoment in der zweiten Drehrichtung kleiner ist als das Reibmoment in der ersten Drehrichtung, ist gewährleistet, dass zum Drehen der beiden Arme 1, 2 in der ersten Drehrichtung ein größeres Drehmoment überwunden werden muß als in der zweiten Drehrichtung.

Die Feder 34 beaufschlagt das Feststellelement 5 in Richtung zur ersten Schwenkachse relativ zum Bremselement 4, so dass stets gewährleistet ist, dass die Feststellfläche 21 in Anlage zur Bremsfläche 20 steht, um Spiel aufgrund von Fertigungstoleranzen oder Verschleiß zu vermeiden. In Figur 7 ist ferner ersichtlich, dass das Feststellelement 5 und das Betätigungselement 6 quer zur Gelenkachse 3 zueinander verschoben sind. Im Laufe der Benutzung werden aufgrund des Verschleißes das Feststellelement 5 und das Betätigungselement 6 eine konzentrische Lage zueinander erreichen. Bei weiterem Verschleiß werden die beiden Elemente wieder einen Versatz zueinander annehmen, der dem Versatz entgegengesetzt ist, der in Figur 7 dargestellt ist.

Um den zweiten Arm 2 mit einem Korpus oder einem Deckel oder einer Klappe schwenkbar zu verbinden, weist der zweite Arm 2 an seinem freien Ende eine zweite Befestigungsbohrung 36 auf, über die der zweite Arm mit Befestigungsmitteln verbindbar ist.

In den Figuren 8 bis 13 ist eine zweite Ausführungsform eines erfindungsgemäßen Halteelementes dargestellt. Bauteile, die mit Bauteilen der ersten Ausführungsform übereinstimmen, sind mit Bezugszeichen versehen, die um den Wert 100 erhöht sind.

Im Unterschied zum Halteelement gemäß der ersten Ausführungsform ist das Bremselement 4 an den zweiten Arm 2 angeformt, wohingegen die zweite Reibfläche 112 am Betätigungselement 106 vorgesehen ist. Der zweite Arm 2 weist ein ringförmiges Ende auf, welches die Bremsfläche 20 durch eine Innenumfangsfläche des Rings bildet.

Ferner ist ein zweiter Deckel 37 vorgesehen, der mit einem zentralen Ansatz 38 in die Ausnehmung 126 des Betätigurigseiements 6 eingreift und über den Ansatz 38 drehfest mit dem Betätigungselement 106 verbunden ist. Ferner ist zwischen dem ersten Arm 101 und dem zweiten Arm 102 ein Distanzring 39 vorgesehen, der über Nocken 40, die in Nuten 41 des ersten Arms 101 eingreifen, drehfest mit dem ersten Arm 101 verbunden ist. Der Distanzring 39 dient dazu, die Einheit aus erstem Reibring 113, Betätigungselement 106 und Feststellelement 105 nach außen hin abzukapseln.

Die Funktionsweise stimmt mit der der ersten Ausführungsform überein.

Figur 14 zeigt eine dritte Ausführungsform eines Halteelements, wobei Bauteile, die mit Bauteilen der zweiten Ausführungsform übereinstimmen, mit Bezugszeichen versehen sind, die um den Wert 100 erhöht sind.

Grundsätzlich ist die dritte Ausführungsform des Halteelements ausgestaltet wie die zweite Ausführungsform, wobei zwischen der ersten Betätigungsfläche 231 des Betätigungselements 204 und der ersten Spreizfläche 227 des Feststelielements 205 ein Druckelement 42 vorgesehen ist, welches als Kniehebel fungiert. Somit können beim Verschwenken des Feststellelements 205 gegenüber dem Bremselement 204 größere Kräfte erzielt werden, mit denen die Feststellfläche 221 gegen die Bremsfläche 220 beaufschlagt wird.

### Bezugszeichenliste

- 1, 101, 102: erster Arm
- 2, 102, 202: zweiter Arm
- 3, 103, 203: Gelenkachse
- 4, 104, 204: Bremselement
- 5, 105, 205: Feststellelement
- 6, 106, 206: Betätigungselement
- 7, 107, 207: Deckel
- 8, 108, 208: Schraube
- 9, 109, 209: Tellerfederpaket
- 10, 110, 210: erste Befestigungsbohrung
- 11, 111, 211: erste Reibfläche
- 12, 112, 212: zweite Reibfläche
- 13, 113, 213: erster Reibring
- 14,114,214: Bohrung
- 15, 115, 215: Verbindungsansatz
- 16, 116, 216: Verbindungsausnehmung
- 17, 117, 217: dritte Reibfläche
- 18, 118, 218: zweiter Reibring
- 19, 119, 219: vierte Reibfläche
- 20, 120, 220: Bremsfläche .
- 21, 121, 221: Feststellfläche
- 22, 122, 222: Schlitz
- 23,123,223: erste Bremsbacke
- 24,124,224: zweite Bremsbacke
- 25,125,225: Verbindungssteg
- 26, 126, 226: Ausnehmung
- 27,127,227: erste Spreizfläche
- 28,128,228: zweite Spreizfläche
- 29,129,229: Außenfläche
- 30,130,230: Betätigungsvorsprung
- 31, 131, 231: erste Betätigungsfläche
- 32,132, 232: zweite Betätigungsfläche
- 33,133, 233: Mitnehmervorsprung
- 34,134, 234: Feder
- 35,135, 235: Mitnehmerfläche
- 36,136, 236: zweite Befestigungsbohrung
- 37: zweiter-Deckel
- 38: Ansatz
- 39: Distanzring
- 40: Nocke
- 41: Nut
- 42: Druckelement

## Patentansprüche

1. Halteelement, insbesondere Deckelsteller oder Klappenhalter, umfassend
- einen ersten Arm (1), der eine erste Reibfläche (11), die zumindest mittelbar in Anlage zu einer zweiten Reibfläche (12) gehalten ist, aufweist,
- einen zweiten Arm (2), der um eine Gelenkachse (3) schwenkbar mit dem ersten Arm (1) verbunden ist,
- eine Feststelleinheit, welche
- ein Betätigungselement (6) und
- ein Feststellelement (5), das eine Feststellfläche (21) bildet, aufweist,
- wobei die Feststelleinheit dem zweiten Arm (2) zugeordnet ist,
- ein Bremselement (4) mit einer Innenumfangsfläche (21), die eine Bremsfläche (20) darstellt, zu der die Feststellfläche (21) in Reibkontakt gehalten ist,
- wobei das Betätigungselement (6) in einer ersten Drehrichtung der Arme (1, 2) zueinander die Feststellfläche (21) gegen die Bremsfläche (20) mit Kraft beaufschlagt,
- wobei in der ersten Drehrichtung der beiden Arme (1, 2) zueinander das maximale Bremsmoment zwischen der Feststellfläche (21) und der Bremsfläche (20) größer ist als das maximale Reibmoment zwischen der ersten Reibfläche (11) und der zweiten Reibfläche (12),
- wobei in einer zweiten Drehrichtung der beiden Arme (1, 2) zueinander das maximale Bremsmoment zwischen der Feststellfläche (21) und der Bremsfläche (20) kleiner ist als das maximale Reibmoment zwischen der ersten Reibfläche (11) und der zweiten Reibfläche (12) und
- wobei das maximale Reibmoment in der ersten Drehrichtung der beiden Arme (1, 2) zueinander größer ist als das maximale Bremsmoment in der zweiten Drehrichtung der beiden Arme (1, 2) zueinander,
**dadurch gekennzeichnet,**
- **dass** das Feststellelement (5) ringförmig mit einer Außenumfangsfläche, welche die Feststellfläche darstellt, gestaltet ist und in Umfangsrichtung aufweitbar ist, und
- **dass** das Bremselement (4) die zweite Reibfläche (12) aufweist.

2. Halteelement nach Anspruch 1,
**dadurch gekennzeichnet,**
**dass** das Betätigungselement (6) an den zweiten Arm (2) angeformt ist.

3. Halteelement, insbesondere Deckelsteller oder Klappenhalter, umfassend
- einen ersten Arm (101, 201), dem eine erste Reibfläche (111, 211) zugeordnet ist
- einen zweiten Arm (102, 202), der um eine Gelenkachse (103) schwenkbar mit dem ersten Arm (101, 201) verbunden ist,
- eine Feststelleinheit, welche
- ein Betätigungselement (106, 206),
- ein Feststellelement (105, 205), das eine Feststellfläche (121) bildet, und
- eine zweite Reibfläche (112, 212), die zumindest mittelbar in Anlage zur ersten Reibfläche (111, 211) gehalten ist, aufweist,
- ein Bremselement (104, 204) mit einer Innenumfangsfläche (121, 221), die eine Bremsfläche (120, 220) darstellt, zu der die Feststellfläche (121, 221) in Reibkontakt gehalten ist, wobei das Bremselement (104, 204) dem zweiten Arm (102, 202) zugeordnet ist,
- wobei das Betätigungselement (106, 206) in einer ersten Drehrichtung der Arme (101, 102, 201, 202) zueinander die Feststellfläche (121, 221) gegen die Bremsfläche (120, 220) mit Kraft beaufschlagt,
- wobei in der ersten Drehrichtung der beiden Arme (101, 102, 201, 202) zueinander das maximale Bremsmoment zwischen der Feststellfläche (121, 221) und der Bremsfläche (120, 220) größer ist als das maximale Reibmoment zwischen der ersten Reibfläche (111, 211) und der zweiten Reibfläche,
- wobei in einer zweiten Drehrichtung der beiden Arme (101, 102, 201, 202) zueinander das maximale Bremsmoment zwischen der Feststellfläche (121, 221) und der Bremsfläche (120, 220) kleiner ist als das maximale Reibmoment zwischen der ersten Reibfläche (111, 211) und der zweiten Reibfläche und
- wobei das maximale Reibmoment in der ersten Drehrichtung der beiden Arme (101, 102, 201, 202) zueinander größer ist als das maximale Bremsmoment in der zweiten Drehrichtung der beiden Arme (101, 102, 201 202) zueinander,
**dadurch gekennzeichnet,**
**dass** das Feststellelement (5) ringförmig mit einer Außenumfangsfläche, welche die Feststellfläche (121, 221) darstellt, gestaltet ist und in Umfangsrichtung aufweitbar ist.

4. Halteelement nach Anspruch 3,
**dadurch gekennzeichnet,**
**dass** das Bremselement (104, 204) drehfest mit dem zweiten Arm (102, 202) verbunden ist und dass das Betätigungselement (106, 206) die zweite Reibfläche (112, 212) bildet.

5. Halteelement nach Anspruch 4,
**dadurch gekennzeichnet,**
**dass** das Bremselement (104, 204) durch den zweiten Arm (102, 202) gebildet ist, wobei die Bremsfläche (120, 220) durch eine Innenumfangsfläche einer Aufnahmeausnehmung des zweiten Arms (102, 202) gebildet ist und
**dass** das Betätigungselement (106, 206) die zweite Reibfläche (112, 212) bildet.

6. Halteelement nach einem der Ansprüche 1 bis 5,
**dadurch gekennzeichnet,**
**dass** das Feststellelement (5, 105, 205) an einer Stelle seines Umfangs einen Schlitz (22, 122, 222) aufweist.

7. Halteelement nach Anspruch 6,
**dadurch gekennzeichnet,**
**dass** das Feststellelement (5, 105, 205) zwei Bremsbacken (23, 123, 223 und 24, 124, 224) bildet, die über einen elastischen Verbindungssteg (25, 125, 225) miteinander verbunden sind und gemeinsam die Feststellfläche (21, 121, 221) bilden.

8. Halteelement nach einem der Ansprüche 6 oder 7,
**dadurch gekennzeichnet,**
**dass** das Betätigungselement (6, 106, 206) einen Betätigungsvorsprung (30, 130, 230) aufweist, der gegen eine erste Spreizfläche (27, 127, 227) und eine zweite Spreizfläche (28, 128, 228) des Feststelleiements (5, 105, 205) abgestützt ist.

9. Halteelement nach Anspruch 7,
**dadurch gekennzeichnet,**
**dass** das Betätigungselement (6, 106, 206) einen Betätigungsvorsprung (30, 130, 230) aufweist, der gegen eine erste Spreizfläche (27, 127, 227) und eine zweite Spreizfläche (28, 128, 228) des Feststellelements (5, 105, 205) abgestützt ist und
**dass** die erste Spreizfläche (27, 127, 227) an einer der Bremsbacken (23, 123, 223) und die zweite Spreizfläche (28, 128, 228) an der anderen Bremsbacke (24, 124, 224) angeordnet ist.

10. Halteelement nach Anspruch 8,
**dadurch gekennzeichnet,**
**dass** der Betätigungsvorsprung (30, 130, 230) relativ zum Bremselement (4, 104, 204) um eine Schwenkachse, die parallel zur Gelenkachse (3, 103, 203) verläuft und zwischen der ersten Spreizfläche (27, 127, 227) und der zweiten Spreizfläche (28, 128, 228) angeordnet ist, schwenkbar ist.

11. Halteelement nach Anspruch 10,
**dadurch gekennzeichnet,**
**dass** der Betätigungsvorsprung (30, 130, 230) mit einer ersten Betätigungsfläche (31, 131, 231) gegen die erste Spreizfläche (27, 127, 227) und mit einer zweiten Betätigungsfläche (32, 132, 232) gegen die zweite Spreizfläche (28, 128, 228) abgestützt ist.

12. Halteelement nach Anspruch 11,
**dadurch gekennzeichnet,**
**dass** die Betätigungsflächen (31, 131, 231; 32, 132, 232) einen Verlauf aufweisen, bei dem der Abstand zwischen der Abstützung der ersten Betätigungsfläche (31, 131, 231) gegen die erste Spreizfläche (27, 127, 227) und der Abstützung der zweiten Betätigungsfläche (32, 132, 232) gegen die zweite Spreizfläche (28, 128, 228) beim Verschwenken des Betätigungselements (6, 106, 206) durch Verdrehen der Arme (1, 101, 201; 2, 102, 202) in der ersten Drehrichtung zunimmt.

13. Halteelement nach einem der Ansprüche 10 bis 12,
**dadurch gekennzeichnet,**
**dass** das Feststellelement (5, 105, 205) um die Schwenkachse relativ zum Bremselement (4, 104, 204) schwenkbar ist.

14. Halteelement nach Anspruch 13,
**dadurch gekennzeichnet,**
**dass** das Betätigungselement (6, 106, 206) einen Mitnehmervorsprung (33, 133, 233) aufweist, der bezogen auf die Gelenkachse (3, 103, 203) gegenüber dem Schlitz (22, 122, 222) zumindest mittelbar in Umfangsrichtung gegen das Feststellelement (5, 105, 205) abgestützt ist.

15. Halteelement nach Anspruch 14,
**dadurch gekennzeichnet,**
**dass** der Mitnehmervorsprung (33, 133, 233) über ein Federelement (34, 134, 234) gegen das Feststellelement (5, 105, 205) abgestützt ist.

## Claims

1. A retaining element, more particularly a lid stay, comprising
a first arm (1) which comprises a first friction face (11) which at least indirectly is held in contact with a second friction face (12);
a second arm (2) which is connected to the first arm (1) so as to be pivotable around a joint axis (3);
a fixing unit which comprises
an actuating element (6) and
a fixing element (5) forming a fixing face (21);
wherein the fixing unit is associated with the second arm (2);
a braking element (4) with an inner circumferential face (21) which constitutes a braking face (20) with which the fixing face (21) is held in friction contact;
wherein the actuating element (6) - in a first direction of rotation of the arms (1, 2) relative to one another - force-loads the fixing face (21) against the braking face (20);
wherein - in the first direction of rotation of the two arms (1, 2) relative to one another - the maximum braking torque between the fixing face (21) and the braking face (20) is greater than the maximum friction torque between the first friction face (11) and the second friction face (12);
wherein - in a second direction of rotation of the two arms (1, 2) relative to one another - the maximum braking torque between the fixing face (21) and the braking face (20) is smaller than the maximum friction torque between the first friction face (11) and the second friction face (12); and
wherein the maximum friction torque - in the first direction of rotation of the two arms (1, 2) relative to one another - is greater than the maximum braking torque in the second direction of rotation of the two arms (1, 2) relative to one another,
**characterised in**
**that** the fixing element (5) is annular in shape with an outer circumferential face which constitutes the fixing face, and can be widened in the circumferential direction, and
**that** the braking element (4) comprises the second friction face (12).

2. A retaining element according to claim 1,
**characterised in**
**that** the actuating element (6) is formed on to the second arm (2).

3. A retaining element, more particularly a lid stay, comprising
a first arm (101, 201) which is associated with a first friction face (111, 211),
a second arm (102, 202) which is connected to the first arm (101, 201) so as to be pivotable around a joint axis (103);
a fixing unit which comprises
an actuating element (106, 206),
a fixing element (105, 205) which forms a fixing face (121), and
a second friction face (112, 212) which, at least indirectly, is held in contact with the first friction face (111, 211);
a braking element (104, 204) with an inner circumferential face (121, 221) which constitutes a braking face (120, 220) with which the fixing face (121, 221) is held in friction contact, wherein the braking element (104, 204) is associated with the second arm (102, 202);
wherein the actuating element (106, 206) - in a first direction of rotation of the two arms (101, 102, 201, 202) relative to one another - force-loads the fixing face (121, 221) against the braking face (120, 220);
wherein - in the first direction of rotation of the arms (101, 102, 201, 202) relative to one another - the maximum braking torque between the fixing face (121, 221) and the braking face (120, 220) is greater than the maximum friction torque between the first friction face (111, 211) and the second friction face;
wherein - in a second direction of rotation of the two arms relative to one another - the maximum braking torque between the fixing face (121, 221) and the braking face (120, 220) is smaller than the maximum friction torque between the first friction face (111, 211) and the second friction face; and
wherein the maximum friction torque in the first direction of rotation of the two arms (101, 102, 201, 202) relative to one another is greater than the maximum braking torque in the second direction of rotation of the two arms (101, 102, 201, 202) relative to one another,
**characterised in**
**that** the fixing element (5) is annular in shape with an outer circumferential face which constitutes the fixing face (121, 221) and can be widened in the circumferential direction.

4. A retaining element according to claim 3,
**characterised in**
**that** the braking element (104, 204) is connected to the second arm (102, 202) in a rotationally fast way and that the actuating element (106, 206) forms the second friction face (112, 212).

5. A retaining element according to claim 4,
**characterised in**
**that** the braking element (104, 204) is formed by the second arm (102, 202),
wherein the braking face (120, 220) is formed by an inner circumferential face of a receiving recess of the second arm (102, 202) and that the actuating element (106, 206) forms the second friction face (112, 212).

6. A retaining element according to any one of claims 1 to 5,
**characterised in**
**that** the fixing element (5, 105, 205) comprises a slot (22, 122, 222) in one region of his circumference.

7. A retaining element according to claim 6,
**characterised in**
**that** the fixing element (5, 105, 205) forms two braking shoes (23, 123, 223 and 24, 124, 224) which are connected to one another via a resilient connecting web (25, 125, 225) and which jointly form the fixing face (21, 121, 221).

8. A retaining element according to any one of claims 6 or 7,
**characterised in**
**that** the actuating element (6, 106, 206) comprises an actuating projection (30, 130, 230) which is supported against a first expansion face (27, 127, 227) and against a second expansion face (28, 128, 228) of the fixing element (5, 105, 205).

9. A retaining element according to claim 7,
**characterised in**
**that** the actuating element (6, 106, 206) comprises an actuating projection (30, 130, 230) which is supported against a first expansion face (27, 127, 227) and against a second expansion face (28, 128, 228) of the fixing element (5, 105, 205) and
**that** the first expansion face (27, 127, 227) is arranged at one of the braking shoes (23, 123, 223) and the second expansion face (28, 128, 228) at the other braking shoe (24, 124, 224).

10. A retaining element according to claim 8,
**characterised in**
**that** the actuating projection (30, 130, 230) is pivotable relative to the braking element (4, 104, 204) around a pivot axis which extends parallel to the joint axis (3, 103, 203) and is arranged between the first expansion face (27, 127, 227) and the second expansion face (28, 128, 228).

11. A holing element according to claim 10,
**characterised in**
**that** the actuating projection (30, 130, 230) is supported by a first actuating face (31, 131, 231) against the first expansion face (27, 127, 227) and by a second actuating face (32, 132, 232) against the second expansion face (28, 128, 228).

12. A retaining element according to claim 11,
**characterised in**
**that** the actuating faces (31, 131, 231; 32, 132, 232) follow a course wherein the distance between the support of the first actuating face (31, 131, 231) against the first expansion face (27, 127, 227) and the support of the second actuating face (32, 132, 232) against the second expansion face (28, 128, 228) increases when the actuating element (6, 106, 206) is pivoted by rotating the arms (1, 101, 201; 2, 102, 202) in the first direction of rotation.

13. A retaining element according to any one of claims 10 to 12,
**characterised in**
**that** the fixing element (5, 105, 205) is pivotable around the pivot axis relative to the braking element (4, 104, 204).

14. A retaining element according to claim 13,
**characterised in**
**that** the actuating element (6, 106, 206) comprises a driving projection (33, 133, 233) which, with reference to the joint axis (3, 103, 203), is supported relative to the slot (22, 122, 222) at least indirectly in the circumferential direction against the fixing element (5, 105, 205).

15. A retaining element according to claim 14,
**characterised in**
**that** the driving projection(33, 133, 233) is supported via a spring element (34, 134, 234) against the fixing element (5, 105, 205).

## Revendications

1. Elément de maintien, en particulier positionneur de couvercle ou porte-volet, comportant
- un premier bras (1) qui présente une première surface de friction (11) maintenue au moins indirectement en appui contre une seconde surface de friction (12),
- un second bras (2) qui est relié au premier bras (1) avec faculté de pivotement autour d'un axe d'articulation (3),
- une unité d'immobilisation qui comprend
- un élément d'actionnement (6) et
- un élément d'immobilisation (5) qui forme une surface d'immobilisation (21),
- l'unité d'immobilisation étant associée au second bras (2),
- un élément de freinage (4) pourvu d'une surface périphérique intérieure (21) qui représente une surface de freinage (20) par rapport à laquelle la surface d'immobilisation (21) est maintenue en contact de friction,
dans lequel
- l'élément d'actionnement (6) sollicite par une force la surface d'immobilisation (21) contre la surface de freinage (20) dans une première direction de rotation des bras (1,2) l'un par rapport à l'autre,
- dans la première direction de rotation des deux bras (1, 2) l'un par rapport à l'autre, le couple de freinage maximal entre la surface d'immobilisation (21) et la surface de freinage (20) est supérieur au couple de friction maximal entre la première surface de friction (11) et la seconde surface de friction (12),
- dans une seconde direction de rotation des deux bras (1, 2) l'un par rapport à l'autre, le couple de freinage maximal entre la surface d'immobilisation (21) et la surface de freinage (20) est inférieur au couple de friction maximal entre la première surface de friction (11) et la seconde surface de friction (12), et
- le couple de friction maximal dans la première direction de rotation des deux bras (1, 2) l'un par rapport à l'autre est supérieur au couple de freinage maximal dans la seconde direction de rotation des deux bras (1, 2) l'un par rapport à l'autre,
**caractérisé en ce que**
- l'élément d'immobilisation (5) est réalisé en forme annulaire avec une surface périphérique extérieure représentant la surface d'immobilisation et est susceptible d'être évasé en direction périphérique, et
- l'élément de freinage (4) présente la seconde surface de friction (12).

2. Elément de maintien selon la revendication 1,
**caractérisé en ce que**
l'élément d'actionnement (6) est conformé sur le second bras (2).

3. Elément de maintien, en particulier positionneur de couvercle ou porte-volet, comportant
- un premier bras (101, 201) auquel est associée une première surface de friction (111,211)
- un second bras (102, 202) qui est relié au premier bras (101, 201) avec faculté de pivotement autour d'un axe d'articulation (103),
- une unité d'immobilisation qui comprend
- un élément d'actionnement (106, 206),
- un élément d'immobilisation (105, 205) qui forme une surface d'immobilisation (121), et
- une seconde surface de friction (112, 212) qui est maintenue au moins indirectement en appui contre la première surface de friction (111, 211),
- un élément de freinage (104, 204) pourvu d'une surface périphérique intérieure (121, 221) qui représente une surface de freinage (120, 220) par rapport à laquelle la surface d'immobilisation (121, 221) est maintenue en contact de friction, l'élément de freinage (104, 204) étant associé au second bras (102, 202),
- l'élément d'actionnement (106, 206) sollicitant par une force la surface d'immobilisation (121, 221) contre la surface de freinage (120, 220) dans une première direction de rotation des bras (101, 102, 201, 202) l'un par rapport à l'autre,
- dans la première direction de rotation des deux bras (101, 102, 201, 202) l'un par rapport à l'autre, le couple de freinage maximal entre la surface d'immobilisation (121, 221) et la surface de freinage (120, 220) est supérieur au couple de friction maximal entre la première surface de friction (111, 211) et la seconde surface de friction,
- dans une seconde direction de rotation des deux bras (101, 102, 201, 202) l'un par rapport à l'autre, le couple de freinage maximal entre la surface d'immobilisation (121, 221) et la surface de freinage (120, 220) est inférieur au couple de friction maximal entre la première surface de friction (111, 211) et la seconde surface de friction, et
- le couple de friction maximal dans la première direction de rotation des deux bras (101, 102, 201, 202) l'un par rapport à l'autre est supérieur au couple de freinage maximal dans la seconde direction de rotation des deux bras (101, 102, 201, 202) l'un par rapport à l'autre,
**caractérisé en ce que**
l'élément d'immobilisation (5) est réalisé en forme annulaire avec une surface périphérique extérieure représentant la surface d'immobilisation (121, 221) et est susceptible d'être évasé en direction périphérique.

4. Elément de maintien selon la revendication 3,
**caractérisé en ce que**
- l'élément de freinage (104, 204) est relié solidairement en rotation au second bras (102, 202), et **en ce que** l'élément d'actionnement (106, 206) forme la seconde surface de friction (112, 212).

5. Elément de maintien selon la revendication 4,
**caractérisé en ce que**
l'élément de freinage (104, 204) est formé par le second bras (102, 202), la surface de freinage (120, 220) étant formée par une surface périphérique intérieure d'un évidement de réception dans le second bras (102, 202), et **en ce que** l'élément d'actionnement (106, 206) forme la seconde surface de friction (112, 212).

6. Elément de maintien selon l'une des revendications 1 à 5,
**caractérisé en**
l'élément d'immobilisation (5, 105, 205) présente une fente (22, 122, 222) à un emplacement de sa périphérie.

7. Elément de maintien selon la revendication 6,
**caractérisé en ce que**
l'élément d'immobilisation (5, 105, 205) forme deux mâchoires de freinage (23, 123, 223 et 24, 124, 224) qui sont reliées l'une à l'autre via une barrette de liaison élastique (25, 125, 225) et qui forment conjointement la surface d'immobilisation (21, 121, 221).

8. Elément de maintien selon l'une des revendications 6 ou 7,
**caractérisé en ce que**
l'élément d'actionnement (6, 106, 206) présente une saillie d'actionnement (30, 130, 230) qui est appuyée contre une première surface d'écartement (27, 127, 227) et contre une seconde surface d'écartement (28, 128, 228) de l'élément d'immobilisation (5, 105, 205).

9. Elément de maintien selon la revendication 7,
**caractérisé en ce que**
l'élément d'actionnement (6, 106, 206) comprend une saillie d'actionnement (30, 130, 230) qui est appuyée contre une première surface d'écartement (27, 127, 227) et contre une seconde surface d'écartement (28, 128, 228) de l'élément d'immobilisation (5, 105, 205), et
**en ce que** la première surface d'écartement (27, 127, 227) est agencée sur l'une des mâchoires de freinage (23, 123, 223) et la seconde surface d'écartement (28, 128, 228) est agencée sur l'autre mâchoire de freinage (24, 124, 224).

10. Elément de maintien selon la revendication 8,
**caractérisé en ce que**
la saillie d'actionnement (30, 130, 230) est mobile en pivotement par rapport à l'élément de freinage (4, 104, 204) autour d'un axe de pivotement qui s'étend parallèlement à l'axe d'articulation (3, 103, 203) et qui est agencé entre la première surface d'écartement (27, 127, 227) et la seconde surface d'écartement (28, 128, 228).

11. Elément de maintien selon la revendication 10,
**caractérisé en ce que**
la saillie d'actionnement (30, 130, 230) est appuyée par une première surface d'actionnement (31, 131, 231) contre la première surface d'écartement (27, 127, 227) et par une seconde surface d'actionnement (32, 132, 232) contre la seconde surface d'écartement (28, 128, 228).

12. Elément de maintien selon la revendication 11,
**caractérisé en ce que**
les surfaces d'actionnement (31, 131, 231 ; 32, 132, 232) présentent un tracé pour lequel la distance entre l'appui de la première surface d'actionnement (31, 131, 231) contre la première surface d'écartement (27, 127, 227) et l'appui de la seconde surface d'actionnement (32, 132, 232) contre la seconde surface d'écartement (28, 128, 228) augmente lors du pivotement de l'élément d'actionnement (6, 106, 206) par rotation des bras (1, 101, 201 ; 2, 102, 202) dans la première direction de rotation.

13. Elément de maintien selon l'une des revendications 10 à 12,
**caractérisé en ce que**
l'élément d'immobilisation (5, 105, 205) est mobile en pivotement autour de l'axe de pivotement par rapport à l'élément de freinage (4, 104, 204).

14. Elément e maintien selon la revendication 13,
**caractérisé en ce que**
l'élément d'actionnement (6, 106, 206) comprend une saillie d'entraînement (33, 133, 233) qui est appuyée au moins indirectement contre l'élément d'immobilisation (5, 105, 205) en direction périphérique à l'opposé de la fente (22, 122, 222) par rapport à l'axe d'articulation (3, 103, 203).

15. Elément de maintien selon la revendication 14,
**caractérisé en ce que**
la saillie d'entraînement (33, 133, 233) est appuyée contre l'élément d'immobilisation (5, 105, 205) par l'intermédiaire d'un élément ressort (34, 134, 234).
